# EUROPÄISCHE PATENTANMELDUNG

(11) **EP 1 892 347 A1**
(43) Veröffentlichungstag der Anmeldung: **27.02.2008**
(21) Anmeldenummer: 07015059.4
(22) Anmeldetag: 01.08.2007
(51) Int. Cl.: E04B 1/41, E04D 3/36, E04F 13/08, E04F 13/12

(54) **Trapezblechbefestigungsschiene**

(30) Priorität: 05.08.2006 DE 202006012033 U
(71) Anmelder: Frisch, Hans, 89343 Jettingen-Scheppach (DE)
(72) Erfinder: Die Erfindernennung liegt noch nicht vor

(57) **Zusammenfassung**

Die Erfindung betrifft eine Trapezblechbefestigungsschiene zum Befestigen von Trapezbleche an Betonfertigteile sowohl für die Dach- und Wandmontage.

Erfindungsgemäß besteht die Trapezblechbefestigungsschiene aus Kunststoff.

## Beschreibung

Die Erfindung betrifft eine Trapezblechbefestigungsschiene für das Befestigen von Trapezbleche an Betonfertigteile. Ähnliche Trapezblechbefestigungsschienen sind allgemein bekannt. Die bekannten Trapezblechbefestigungsschienen werden aus eine Stahlblech U-Schiene hergestellt und mit einer Styroporfüllung versehen.

Der Erfinder hat erkannt, dass eine Trapezblechbefestigungsschiene aus Kunststoff nicht rostet und durch eine größere Einschraubtiefe bei der Montage mehr Sicherheit erreicht wird. Die Trapezblechbefestigungsschiene besteht aus Kunststoff und wird anhand der Ausführungsbeispiele mit Hilfe der Figuren näher beschrieben.

Es zeigen im Einzelnen:
- Figur 1: Ausführungsbeispiel einer Trapezblechbefestigungsschiene in viereckiger Form mit einem überstehenden Fuß.
- Figur 2: Ausführungsbeispiel einer Trapezblechbefestigungsschiene nach oben schräg auslaufend und nach unten schräg auslaufend.
- Figur 3: Ausführungsbeispiel einer Trapezblechbefestigungsschiene mit schräg laufenden Schenkeln.
- Figur 4: Ausführungsbeispiel einer Trapezblechbefestigungsschiene mit seitlicher Wellung.

Die Figuren 1,2,3 und 4 zeigen Trapezblechbefestigungsschienen im Querschnitt auf. Die Trapezblechbefestigungsschienen bestehen aus zwei gleichen Schenkeln 5 und zwei Verbindungsstege 6.

### Bezugszeichenliste

- 1: Trapezblechbefestigungsschiene
- 2: Trapezblechbefestigungsschiene
- 3: Trapezblechbefestigungsschiene
- 4: Trapezblechbefestigungsschiene
- 5: Seitenfläche
- 6: Unterfläche

## Patentansprüche

1. Trapezblechbefestigungsschienen zum Befestigen von Trapezblechen an einem Betonfertigteil, **dadurch gekennzeichnet, dass** die Trapezblechbefestigungsschienen aus Kunststoff hergestellt werden.

2. Trapezblechbefestigungsschienen nach Anspruch 1, **dadurch gekennzeichnet, dass** die Trapezblechbefestigungsschienen aus Kunststoff bestehend aus zwei ungleichen Schenkel geformt sind.
